# EUROPÄISCHE PATENTSCHRIFT

(11) **EP 2 813 705 B1**
(45) Veröffentlichungstag und Bekanntmachung des Hinweises auf die Patenterteilung: **17.08.2016**
(21) Anmeldenummer: 14161238.2
(22) Anmeldetag: 24.03.2014
(51) Int. Cl.: F04B 33/00

(54) **Luftpumpe für einen Zweiradreifen**
Air pump device for a bicycle tyre
Gonfleur pour pneu de deux roues

(30) Priorität: 13.06.2013 DE 102013106156
(43) Veröffentlichungstag der Anmeldung: 17.12.2014
(73) Patentinhaber: sks metaplast Scheffer-Klute GmbH, 59846 Sundern (DE)
(72) Erfinder: Kordes, Sven, 59846 Sundern (DE); Grabski, Karsten, 59469 Ense (DE); Wedhorn, Sebastian, 59755 Arnsberg (DE)
(74) Vertreter: Graefe, Jörg

(56) Entgegenhaltungen:
- DE-B3- 10 342 957
- US-A- 3 819 302
- US-A1- 2004 139 576
- US-A1- 2008 014 098
- US-A1- 2008 181 799
- US-A1- 2013 028 756

## Beschreibung

Die vorliegende Erfindung betrifft eine Luftpumpe für einen Zweiradreifen gemäß dem Oberbegriff des Anspruchs 1.

Aus der DE 103 42 957 B3 ist eine Luftpumpe bekannt, die einen Zylinder mit einem darin bewegbaren Kolben umfasst, wobei sowohl beim Auseinanderziehen der Pumpe, als auch beim Zusammendrücken der Pumpe Luft in den Zweiradreifen gepumpt wird. Derartige Pumpen werden auch Duplex-Pumpen oder Double-Action-Pumpen genannt. Die aus diesem Stand der Technik bekannte Luftpumpe nutzt als Handgriff die Außenseite des Zylinders. Der mit Anschlussmitteln für ein Fahrradventil versehene Pumpenkopf dieser Luftpumpe ist an einem Gehäuseteil angeordnet, das fest mit der Kolbenstange verbunden ist.

Als nachteilig bei einer derartigen Gestaltung erweist es sich, dass die als Griff dienende Außenseite des Zylinders bei dem Auseinanderziehen der Pumpe dem Benutzer wenig Halt bietet. Weiterhin sind die starr mit der Kolbenstange verbundenen Anschlussmittel des Pumpenkopfs bei den jeweils mit erheblichem Kraftaufwand verbundenen Drück- und Ziehbewegungen starken Kräften ausgesetzt, die ständig ihre Richtung wechseln. Dies kann zu Beschädigungen der Fahrradventile, insbesondere der fragilen Rennrad- beziehungsweise Prestaventile führen.

Eine Luftpumpe der eingangs genannten Art ist aus der US 2013/0028756 A1 bekannt, wobei diese Luftpumpe insbesondere als Standpumpe eingesetzt werden kann. Die Luftpumpe ist ebenfalls als Double-Action-Pumpen ausgebildet und weist einen flexiblen Schlauch auf, der den Pumpenkörper mit dem Pumpenkopf verbindet.

Als Griff dient bei dieser Luftpumpe der endseitige Teil des Zylinders des Pumpenkörpers.

Aus der US 2008/0014098 A1 ist eine weitere Luftpumpe bekannt, bei der ebenfalls der Pumpenkörper über einen flexiblen Schlauch mit dem Pumpenkopf verbunden ist. Am Ende des Zylinders des Pumpenkörpers ist ein Griff angeordnet, der aus einer sich in Zylinderlängsrichtung erstreckenden ersten Stellung in eine zweite Stellung verschwenkbar ist, in der er in radialer Richtung von dem Zylinder wegragt.

Aus der US 2004/0139576 A1 ist ebenfalls eine Luftpumpe mit einem verschwenkbaren Griff bekannt. Der Griff ist dabei im Wesentlichen als Hohlzylinder ausgebildet und schwenkbar an dem Ende der in dem Zylinder des Pumpenkörpers bewegbaren Kolbenstange angebracht. Der Griff kann bei Bewegung der Kolbenstange in den Zylinder auf den Zylinder aufgeschoben werden.

Das der vorliegenden Erfindung zugrunde liegende Problem ist die Schaffung einer Luftpumpe der eingangs genannten Art, die einfacher handhabbar und/oder weniger anfällig für Beschädigungen ist.

Dies wird erfindungsgemäß durch eine Luftpumpe der eingangs genannten Art mit den kennzeichnenden Merkmalen des Anspruchs 1 erreicht. Die Unteransprüche betreffen bevorzugte Ausgestaltungen der Erfindung.

Gemäß Anspruch 1 ist vorgesehen, dass die Griffmittel ein Griffstück aufweisen, das sich zumindest teilweise in einer von der axialen Richtung abweichenden dritten Richtung erstreckt und den Zylinder in dieser Richtung überragt. Beispielsweise kann das Griffstück ein längliches Griffstück sein, dessen Längsrichtung zu der dritten Richtung parallel ist. Dabei kann vorgesehen sein, dass die dritte Richtung mit der axialen Richtung des Zylinders einen Winkel zwischen 30° und 150°, vorzugsweise einen Winkel zwischen 50° und 130°, insbesondere einen Winkel zwischen 70° und 110° einschließt. Weiterhin kann dabei vorgesehen sein, dass das Griffstück den Zylinder in der dritten Richtung zumindest einseitig um eine Strecke überragt, die größer als der Durchmesser des Zylinders ist, vorzugsweise größer als ein Mehrfaches des Durchmessers des Zylinders ist.

Das Griffstück erstreckt sich also beispielsweise am Ende des Zylinders oder des Pumpenkörpers in Querrichtung, so dass dem Benutzer ein T-förmiger oder annähernd T-förmiger Griff zur Verfügung steht. Durch einen derart gestalteten Griff kann sowohl während einer Drückbewegung, als auch während einer Ziehbewegung optimal Kraft von dem Benutzer auf den Zylinder beziehungsweise den Kolben übertragen werden.

Gemäß Anspruch 1 ist weiterhin vorgesehen, dass die Luftpumpe einen Schlauch, insbesondere einen flexiblen Schlauch, umfasst, der den Pumpenkopf mit dem Pumpenkörper verbindet. Auf diese Weise ist der die Anschlussmittel tragende Pumpenkopf nicht starr mit dem Kolben beziehungsweise einer den Kolben haltenden Kolbenstange oder nicht starr mit dem Zylinder verbunden, so dass auf die Fahrradventile weder bei Drückbewegungen noch bei Ziehbewegungen starke Kräfte wirken. Auf diese Weisen werden die Fahrradventile vor Beschädigungen weitgehend geschützt.

Es besteht die Möglichkeit, dass das Griffstück lösbar mit dem Pumpenkörper verbunden ist. Insbesondere kann dabei das Griffstück in einer ersten Position, die einer Nicht-Betriebsstellung entspricht, sich in der axialen Richtung des Zylinders erstrecken, sowie in einer zweiten Position, die einer Betriebsstellung entspricht, sich in der dritten Richtung erstrecken. Beispielsweise kann das Griffstück hohl und in der ersten Position zumindest teilweise auf den Zylinder oder den Pumpenkörper aufgeschoben sein. Weiterhin kann das Griffstück in der zweiten Position am von dem Pumpenkopf abgewandten Ende des Zylinders oder am von dem Pumpenkopf abgewandten Ende des Pumpenkörpers angebracht sein.

Auf diese Weise ergibt sich eine sehr kompakte, optisch ansprechende Nicht-Betriebsstellung und eine sehr funktionale Betriebsstellung, die eine optimale Kraftübertragung auf den Zylinder oder den Kolben ermöglicht.

Gemäß Anspruch 1 ist weiterhin vorgesehen, dass der Schlauch und/oder der Pumpenkopf in einer ersten Position, die einer Nicht-Betriebsstellung entspricht, zumindest teilweise im Inneren des Pumpenkörpers angeordnet sind, und dass der Schlauch und/oder der Pumpenkopf in einer zweiten Position, die einer Betriebsstellung entspricht, zumindest teilweise aus dem Inneren des Pumpenkörpers heraus ragen. Dabei kann der Schlauch während des Betriebs der Luftpumpe beziehungsweise in der zweiten Position des Pumpenkopfs die einzige Verbindung zwischen dem Pumpenkörper und dem Pumpenkopf darstellen.

Auch diese Gestaltung hat eine sehr kompakte, optisch ansprechende Nicht-Betriebsstellung der Luftpumpe zur Folge, wohingegen durch die insbesondere ausschließliche Verbindung des Pumpenkörpers mit dem Pumpenkopf über den flexiblen Schlauch die Gefahr von Beschädigungen der Fahrradventile minimiert wird.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht einer erfindungsgemäßen Luftpumpe in einer Nicht-Betriebsstellung;
- Fig. 2: eine perspektivische Ansicht der Luftpumpe gemäß Fig. 1 mit abgezogenem Griffstück;
- Fig. 3: eine perspektivische Ansicht der Luftpumpe gemäß Fig. 1 mit abgezogenem und gekipptem Griffstück;
- Fig. 4: eine perspektivische Ansicht der Luftpumpe gemäß Fig. 1 mit auf das Ende des Pumpenkörpers aufgebrachtem Griffstück;
- Fig. 5: eine perspektivische Ansicht der Luftpumpe gemäß Fig. 1 mit auf das Ende des Pumpenkörpers aufgebrachtem Griffstück und herausgezogenem Pumpenkopf;
- Fig. 6: eine perspektivische Ansicht der Luftpumpe gemäß Fig. 1 in einer Betriebsstellung, bei der der Kolben teilweise aus dem Zylinder heraus bewegt ist;
- Fig. 7: einen Längsschnitt durch die Luftpumpe gemäß Fig. 1 in der auch aus Fig. 1 ersichtlichen Nicht-Betriebsstellung;
- Fig. 8: einen Längsschnitt durch die Luftpumpe gemäß Fig. 1 in der auch aus Fig. 6 ersichtlichen Betriebsstellung;
- Fig. 9: ein Detail gemäß dem Pfeil IX in Fig. 8;
- Fig. 10: ein Detail gemäß dem Pfeil X in Fig. 8.

In den Figuren sind gleiche und funktional gleiche Teile mit gleichen Bezugszeichen versehen.

Aus den Längsschnitten gemäß Fig. 7 und Fig. 8 ist ein Ausführungsbeispiel einer erfindungsgemäßen Luftpumpe ersichtlich. Die abgebildete Luftpumpe umfasst einen Pumpenkopf 1, einen Pumpenkörper 2 und ein Griffstück 3. Dabei ist der Pumpenkopf 1 über einen, insbesondere flexiblen, Schlauch 4 mit dem Pumpenkörper 2 verbunden, wobei durch den Schlauch 4 die für das Aufpumpen eines Zweiradreifens benötigte Luft von dem Pumpenkörper 2 zu dem Pumpenkopf 1 strömen kann.

Der Pumpenkopf 1 umfasst Anschlussmittel 5, 6 für die Verbindung der Luftpumpe mit einem nicht abgebildete Ventil eines Zweiradreifens. Dabei sind auf gegenüberliegenden Seiten des Pumpenkopfes 1 unterschiedliche Anschlussmittel 5, 6 angeordnet (siehe Fig. 7), die einen Anschluss unterschiedlicher Ventilarten ermöglichen.

Der Pumpenkörper 2 umfasst ein erstes Gehäuseteil 7, eine hohle Kolbenstange 8 mit einem endseitig daran angebrachten Kolben 9 sowie einen Zylinder 10, in dem der Kolben 9 in einer ersten axialen Richtung 11 und einer zweiten axialen Richtung 12 bewegt werden kann. Dabei entspricht die erste Richtung 11 einem Zusammendrücken der Luftpumpe und die zweite Richtung 12 einem Auseinanderziehen der Luftpumpe.

An dem pumpenkörperseitigen Ende des Schlauches 4 ist ein Anschlussstück 13 vorgesehen, das in das innere der Kolbenstange 8 hineinragt (siehe Fig. 9). Das Anschlussstück 13 ist auf der von dem Schlauch 4 abgewandten Seite mit einer Öffnung 14 versehen, durch die Luft aus der Kolbenstange 8 in das Anschlussstück 13 und von diesem in den Schlauch 4 eintreten kann.

Der Schlauch 4 ist in der in Fig. 7 abgebildeten Nicht-Betriebsstellung in die Kolbenstange 8 eingeschoben. Weiterhin ragt in dieser Stellung der Pumpenkopf 1 in eine Ausnehmung 15 am dem Pumpenkopf 1 zugewandten Ende des ersten Gehäuseteils 7 hinein. In dieser Nicht-Betriebsstellung kann der Pumpenkopf 1 von einer Staubschutzkappe 16 umgeben sein.

Das erste Gehäuseteil 7 weist einen rohrförmigen Teil 17 und ein die Ausnehmung 15 umfassendes Abschlussstück 18 auf (siehe Fig. 9). An dem Abschlussstück 18 kann auch die Staubschutzkappe 16 angebracht sein. Der rohrförmige Teil 17 kann Teil der Griffmittel sein. Insbesondere kann der Benutzer den rohrförmigen Teil 17 mit einer Hand greifen.

Die Kolbenstange 8 ist mit dem Abschlussstück 18 des ersten Gehäuseteils 7 verbunden und ragt nach rechts in Fig. 8 beziehungsweise auf der von dem Pumpenkopf 1 abgewandten Seite aus dem rohrförmigen Teil 17 heraus und in den Zylinder 10 hinein. Der am Ende der Kolbenstange 8 angeordnete Kolben 9 weist an seinem äußeren Umfang eine umlaufende Nut 19 auf, von der ein O-Ring 20 aufgenommen ist. Von der umlaufenden Nut 19 gehen Luftkanäle 21 aus, die letztlich in die Kolbenstange 8 münden (siehe Fig. 10).

An den beiden axialen Enden des Zylinders 10 ist jeweils ein Rückschlagventil 22, 23 angeordnet, durch das während der Bewegung des Kolbens 9 Luft in den Zylinder 10 eintreten kann. Das erste, dem Pumpenkopf 1 zugewandete Rückschlagventil 22 kommuniziert mit dem Außenraum durch einen die Kolbenstange 8 umgebenden Spalt 24 des Zylinders 10, der von einem O-Ring 25 abgedichtet werden kann. Das zweite, dem Griffstück 3 zugewandete Rückschlagventil 23 kommuniziert mit dem Außenraum durch eine endseitig in dem Zylinder angeordnete Öffnung 26 (siehe auch Fig. 2).

Dabei tritt bei einer Bewegung des Kolbens 9 nach rechts in Fig. 10 beziehungsweise in der zweiten axialen Richtung 12 Luft durch das erste Rückschlagventil 22 in einen ersten Kompressionsraum 27 ein, der in Fig. 10 links von dem Kolben 9 angeordnet ist. Weiterhin tritt bei einer Bewegung des Kolbens 9 nach links in Fig. 10 beziehungsweise in der ersten axialen Richtung 11 Luft durch das zweite Rückschlagventil 23 in einen zweiten Kompressionsraum 28 ein, der in Fig. 10 rechts von dem Kolben 9 angeordnet ist.

Gleichzeitig wird bei einer Bewegung des Kolbens 9 nach links in Fig. 10 beziehungsweise in der ersten axialen Richtung 11 der O-Ring 20 nach rechts gedrückt (siehe den aktuellen Zustand in Fig. 10), so dass die umlaufende Nut 19 mit dem ersten Kompressionsraum 27 strömungstechnisch verbunden ist. Dadurch wird bei einer Bewegung des Kolbens 9 nach links in Fig. 10 beziehungsweise in der ersten axialen Richtung 11 in dem ersten Kompressionsraum 27 befindliche Luft durch die Nut 19 und die Luftkanäle 21 in die Kolbenstange 8 und von dieser durch den Schlauch 4 zu dem Pumpenkopf 1 gedrückt, von dem aus die Luft in den Zweiradreifen eintreten kann.

Weiterhin wird bei einer Bewegung des Kolbens 9 nach rechts in Fig. 10 beziehungsweise in der zweiten axialen Richtung 12 der O-Ring 20 nach links gedrückt (in Fig. 10 nicht abgebildeter Zustand), so dass die umlaufende Nut 19 mit dem zweiten Kompressionsraum 28 strömungstechnisch verbunden ist. Dadurch wird bei einer Bewegung des Kolbens 9 nach rechts in Fig. 10 beziehungsweise in der zweiten axialen Richtung 12 in dem zweiten Kompressionsraum 28 befindliche Luft durch die Nut 19 und die Luftkanäle 21 in die Kolbenstange 8 und von dieser durch den Schlauch 4 zu dem Pumpenkopf 1 gedrückt, von dem aus die Luft in den Zweiradreifen eintreten kann.

Auf diese Weise wird erreicht, dass sowohl bei einer Bewegung des Kolbens 9 in der ersten axialen Richtung 11 beziehungsweise bei dem Zusammendrücken der Luftpumpe, als auch bei einer Bewegung des Kolbens 9 in der zweiten axialen Richtung 12 beziehungsweise bei dem Auseinanderziehen der Luftpumpe eine Kompression stattfindet, so dass dem Pumpenkopf 1 Luft zugeführt wird.

An dem von dem Pumpenkopf 1 abgewandten Ende des Zylinders 10 ist an diesem eine Führung 29 angeordnet, auf die eine endseitig an dem Griffstück 3 angeordnete Nut 30 aufschiebbar ist (siehe auch Fig. 2). Dabei weist die Führung 29 eine Neigung zu den axialen Richtungen 11, 12 auf, die ungleich 90° ist.

Das Griffstück 3 ist als einseitig offnes, hohles beziehungsweise hülsenähnliches längliches Teil ausgebildet, das dementsprechend eine Längsrichtung aufweist. Aufgrund der Neigung der Führung 29 ist die Längsrichtung des Griffstücks 3 in der Betriebsstellung parallel zu einer dritten Richtung 31, die mit den axialen Richtungen 11, 12 einen Winkel α einschließt, der beispielsweise im abgebildeten Ausführungsbeispiel ungefähr gleich 105° ist (siehe Fig. 8). An der von der Nut 30 abgewandeten Seite des Griffstücks 3 ist ein Boden 34 angeordnet (siehe Fig. 2, Fig. 7 und Fig. 8).

In der in Fig. 1 und Fig. 7 abgebildeten Nicht-Betriebsstellung ist das Griffstück 3 auf das von dem Pumpenkopf 1 abgewandete Ende des Zylinders 10 koaxial aufgeschoben, wobei es endseitig an einem auf dem Umfang des Zylinders 10 angeordneten Anschlag 32 anliegt. Dabei weist der Anschlag 32 eine nasenförmige Verlängerung 33 auf, die in die Nut 30 eingreift (siehe auch Fig. 2).

Fig. 1 und Fig. 7 zeigen weiterhin, das die Luftpumpe in der Nicht-Betriebsstellung so zusammengeschoben ist, dass an der linken Seite des Anschlags 32 das rohrförmige Teil 17 des ersten Gehäuseteils 7 und an der rechten Seite des Anschlags 32 das Griffstück 3 anliegt. Weiterhin befindet sich der Pumpenkopf 1 teilweise in der Ausnehmung 15 des ersten Gehäuseteils 7 und ist von der Staubkappe 16 umgeben. Der Schlauch 4 ist vollständig in der Kolbenstange 8 aufgenommen. Die Luftpumpe wird auf der von dem Pumpenkopf 1 abgewandten Seite von dem Boden 34 des Griffstücks 3 abgeschlossen (siehe Fig. 7).

Die Fig. 2 bis Fig. 4 verdeutlichen das Abziehen des Griffstücks 3 von dem Zylinder 10 und das Aufschieben des Griffstücks 3 unter dem Winkel α zur axialen Richtung 11, 12 auf die Führung des Zylinders 10. Die in Fig. 4 abgebildete Stellung zeigt, dass das Griffstück 3 in der dritten Richtung 31 von dem Zylinder 10 wegragt und damit einen Handgriff bildet, der insbesondere das Auseinanderziehen der Luftpumpe einfacher gestaltet.

Die Fig. 5 und Fig. 6 verdeutlichen das Herausziehen des Schlauchs 4 und des Pumpenkopfs 1 aus dem Pumpenkörper 2 sowie das Auseinanderziehen der Luftpumpe, um Luft aus dem Pumpenkopf 1 herauszudrücken.

## Patentansprüche

1. Luftpumpe für einen Zweiradreifen, umfassend
- einen Pumpenkopf (1), der Anschlussmittel für die Verbindung der Luftpumpe mit dem Ventil des Zweiradreifens aufweist,
- einen Pumpenkörper (2), der einen Zylinder (10) und einen Kolben (8) umfasst, wobei der Kolben (8) zumindest teilweise in dem Zylinder (10) und relativ zu dem Zylinder (10) in einer ersten axialen Richtung (11) und in der dazu entgegengesetzten zweiten axialen Richtung (12) bewegbar ist, und wobei die Luftpumpe derart gestaltet ist, dass sowohl bei Relativbewegung des Kolbens (8) in der ersten Richtung (11), als auch bei Relativbewegung des Kolbens (8) in der zweiten Richtung (12) dem Pumpenkopf (1) Luft für das Aufpumpen des Zweiradreifens zugeführt wird,
- Griffmittel, durch deren Bewegung die Relativbewegung von Kolben (8) und Zylinder (10) bewirkt werden kann,
- einen Schlauch (4), der den Pumpenkopf (1) mit dem Pumpenkörper (2) verbindet,
**dadurch gekennzeichnet, dass**
- die Griffmittel ein Griffstück (3) aufweisen, das sich zumindest teilweise in einer von der axialen Richtung (11, 12) abweichenden dritten Richtung (31) erstreckt und den Zylinder (10) in dieser Richtung (31) überragt, dass
- der Schlauch (4) und/oder der Pumpenkopf (1) in einer ersten Position, die einer Nicht-Betriebsstellung entspricht, zumindest teilweise im Inneren des Pumpenkörpers (2) angeordnet sind, und dass
- der Schlauch (4) und/oder der Pumpenkopf (1) in einer zweiten Position, die einer Betriebsstellung entspricht, zumindest teilweise aus dem Inneren des Pumpenkörpers (2) heraus ragen.

2. Luftpumpe nach Anspruch 1, **dadurch gekennzeichnet, dass** der Schlauch (4) ein flexibler Schlauch (4) ist.

3. Luftpumpe nach einem der Ansprüche 1 oder 2, **dadurch gekennzeichnet, dass** die dritte Richtung (31) mit der axialen Richtung (11, 12) des Zylinders (10) einen Winkel zwischen 30° und 150°, vorzugsweise einen Winkel zwischen 50° und 130°, insbesondere einen Winkel zwischen 70° und 110° einschließt.

4. Luftpumpe nach einem der Ansprüche 1 bis 3, **dadurch gekennzeichnet, dass,** das Griffstück (3) ein längliches Griffstück (3) ist, dessen Längsrichtung zu der dritten Richtung (31) parallel ist.

5. Luftpumpe nach einem der Ansprüche 1 bis 4, **dadurch gekennzeichnet, dass, das** Griffstück (3) den Zylinder (10) in der dritten Richtung (31) zumindest einseitig um eine Strecke überragt, die größer als der Durchmesser des Zylinders (10) ist, vorzugsweise größer als ein Mehrfaches des Durchmessers des Zylinders (10) ist.

6. Luftpumpe nach einem der Ansprüche 1 bis 5, **dadurch gekennzeichnet, dass** das Griffstück (3) lösbar mit dem Pumpenkörper (2) verbunden ist.

7. Luftpumpe nach einem der Ansprüche 1 bis 6, **dadurch gekennzeichnet, dass** das Griffstück (3) in einer ersten Position, die einer Nicht-Betriebsstellung entspricht, sich in der axialen Richtung (11, 12) des Zylinders (10) erstreckt, und dass das Griffstück (3) in einer zweiten Position, die einer Betriebsstellung entspricht, sich in der dritten Richtung (31) erstreckt.

8. Luftpumpe nach Anspruch 7, **dadurch gekennzeichnet, dass** das Griffstück (3) hohl ist und in der ersten Position zumindest teilweise auf den Zylinder (10) oder den Pumpenkörper (2) aufgeschoben ist.

9. Luftpumpe nach einem der Ansprüche 7 oder 8, **dadurch gekennzeichnet, dass** das Griffstück (3) in der zweiten Position am von dem Pumpenkopf (1) abgewandten Ende des Zylinders (10) oder am von dem Pumpenkopf (1) abgewandten Ende des Pumpenkörpers (2) angebracht ist.

10. Luftpumpe nach einem der Ansprüche 1 bis 9, **dadurch gekennzeichnet, dass** der Schlauch (4) während des Betriebs der Luftpumpe beziehungsweise in der zweiten Position des Pumpenkopfs (1) die einzige Verbindung zwischen dem Pumpenkörper (2) und dem Pumpenkopf (1) darstellt.

## Claims

1. Air pump for a bicycle tyre, comprising
- a pump head (1) which has connection means for connecting the air pump to the valve of the bicycle tyre,
- a pump body (2) which comprises a cylinder (10) and a piston (8), wherein the piston (8) is at least partially movable in the cylinder (10) and relative to the cylinder (10) in a first axial direction (11) and in the second axial direction (12) opposite thereto, and wherein the air pump is designed such that, both in the case of relative movement of the piston (8) in the first direction (11) and in the case of relative movement of the piston (8) in the second direction (12), air is supplied to the pump head (1) for pumping up the bicycle tyre,
- gripping means, the movement of which can bring about the relative movement of the piston (8) and cylinder (10),
- a hose (4) which connects the pump head (1) to the pump body (2),
**characterized in that**
- the gripping means have a handle (3) which extends at least partially in a third direction (31) that differs from the axial direction (11, 12), and overhangs the cylinder (10) in this direction (31), **in that**
- the hose (4) and/or the pump body (1) are arranged at least partially inside the pump body (2) in a first position which corresponds to a non-operational position, and **in that**
- the hose (4) and/or the pump body (1) protrudes at least partially from the inside of the pump body (2) in a second position which corresponds to an operational position.

2. Air pump according to Claim 1, **characterized in that** the hose (4) is a flexible hose (4).

3. Air pump according to either of Claims 1 and 2, **characterized in that** the third direction (31) encloses an angle of between 30° and 150°, preferably an angle of between 50° and 130°, in particular an angle of between 70° and 110°, with the axial direction (11, 12) of the cylinder (10).

4. Air pump according to one of Claims 1 to 3, **characterized in that** the handle (3) is an elongate handle (3), the longitudinal direction of which is parallel to the third direction (31).

5. Air pump according to one of Claims 1 to 4, **characterized in that** the handle (3) overhangs the cylinder (10) in the third direction (31) at least on one side by a distance which is greater than the diameter of the cylinder (10), preferably greater than a multiple of the diameter of the cylinder (10).

6. Air pump according to one of Claims 1 to 5, **characterized in that** the handle (3) is connected detachably to the pump body (2).

7. Air pump according to one of Claims 1 to 6, **characterized in that** the handle (3) extends in the axial direction (11, 12) of the cylinder (10) in a first position which corresponds to a non-operational position, and **in that** the handle (3) extends in the third direction (31) in a second position which corresponds to an operational position.

8. Air pump according to Claim 7, **characterized in that** the handle (3) is hollow and has been pushed at least partially onto the cylinder (10) or the pump body (2) in the first position.

9. Air pump according to either of Claims 7 and 8, **characterized in that** the handle (3) is attached to that end of the cylinder (10) that is remote from the pump head (1) or to that end of the pump body (2) that is remote from the pump head (1) in the second position.

10. Air pump according to one of Claims 1 to 9, **characterized in that** the hose (4) represents the only connection between the pump body (2) and the pump head (1) during operation of the air pump, or in the second position of the pump head (1).

## Revendications

1. Pompe à air pour un pneu de deux-roues, comprenant
- une tête de pompe (1) qui présente des moyens de raccordement pour connecter la pompe à air à la valve du pneu de deux-roues,
- un corps de pompe (2) qui comprend un cylindre (10) et un piston (8), le piston (8) pouvant être déplacé au moins en partie dans le cylindre (10) et, par rapport au cylindre (10), dans une première direction axiale (11) et dans la deuxième direction axiale opposée (12), et la pompe à air étant configurée de telle sorte que de l'air soit acheminé à la tête de pompe (1) pour pomper le pneu de deux-roues à la fois lors du mouvement relatif du piston (8) dans la première direction (11) et également lors du mouvement relatif du piston (8) dans la deuxième direction (12),
- des moyens de préhension dont le déplacement peut provoquer le mouvement relatif du piston (8) et du cylindre (10),
- un tuyau (4) qui relie la tête de pompe (1) au corps de pompe (2),
**caractérisée en ce que**
- les moyens de préhension présentent une pièce de préhension (3) qui s'étend au moins en partie dans une troisième direction (31) s'écartant de la direction axiale (11, 12) et qui dépasse au-delà du cylindre (10) dans cette direction (31),
- le tuyau (4) et/ou la tête de pompe (1), dans une première position qui correspond à une position de non-utilisation, sont disposés au moins en partie à l'intérieur du corps de pompe (2) et
- le tuyau (4) et/ou la tête de pompe (1), dans une deuxième position qui correspond à une position d'utilisation, font saillie au moins en partie hors de l'intérieur du corps de pompe (2).

2. Pompe à air selon la revendication 1, **caractérisée en ce que** le tuyau (4) est un tuyau flexible (4).

3. Pompe à air selon l'une quelconque des revendications 1 ou 2, **caractérisée en ce que** la troisième direction (31) forme avec la direction axiale (11, 12) du cylindre (10) un angle compris entre 30° et 150°, de préférence un angle compris entre 50° et 130°, en particulier un angle compris entre 70° et 110°.

4. Pompe à air selon l'une quelconque des revendications 1 à 3, **caractérisée en ce que** la pièce de préhension (3) est une pièce de préhension allongée (3) dont la direction longitudinale est parallèle à la troisième direction (31).

5. Pompe à air selon l'une quelconque des revendications 1 à 4, **caractérisée en ce que** la pièce de préhension (3) dépasse au-delà du cylindre (10) dans la troisième direction (31) au moins d'un côté sur une distance supérieure au diamètre du cylindre (10), de préférence supérieure à un multiple du diamètre du cylindre (10).

6. Pompe à air selon l'une quelconque des revendications 1 à 5, **caractérisée en ce que** la pièce de préhension (3) est connectée de manière amovible au corps de pompe (2).

7. Pompe à air selon l'une quelconque des revendications 1 à 6, **caractérisée en ce que** la pièce de préhension (3), dans une première position qui correspond à une position de non-utilisation, s'étend dans la direction axiale (11, 12) du cylindre (10), et **en ce que** la pièce de préhension (3), dans une deuxième position qui correspond à une position d'utilisation, s'étend dans la troisième direction (31).

8. Pompe à air selon la revendication 7, **caractérisée en ce que** la pièce de préhension (3) est creuse et, dans la première position, est poussée au moins en partie sur le cylindre (10) ou sur le corps de pompe (2).

9. Pompe à air selon l'une quelconque des revendications 7 ou 8, **caractérisée en ce que** la pièce de préhension (3), dans la deuxième position, est appliquée contre l'extrémité du cylindre (10) opposée à la tête de pompe (1) ou contre l'extrémité du corps de pompe (2) opposée à la tête de pompe (1).

10. Pompe à air selon l'une quelconque des revendications 1 à 9, **caractérisée en ce que** le tuyau (4), pendant le fonctionnement de la pompe à air, ou dans la deuxième position de la tête de pompe (1), constitue la seule connexion entre le corps de pompe (2) et la tête de pompe (1).
